# EUROPÄISCHE PATENTSCHRIFT

(11) **EP 2 249 681 B1**
(45) Veröffentlichungstag und Bekanntmachung des Hinweises auf die Patenterteilung: **16.01.2013**
(21) Anmeldenummer: 09718384.2
(22) Anmeldetag: 19.02.2009
(51) Int. Cl.: A47B 88/04

(54) **Schubladenausziehführung mit einem Möbelantrieb**
Drawer guide with a furniture drive
Glissière de tiroir avec un mécanisme d'entraînement pour meuble

(30) Priorität: 07.03.2008 AT 3782008
(43) Veröffentlichungstag der Anmeldung: 17.11.2010
(73) Patentinhaber: Julius Blum GmbH, 6973 Höchst (AT)
(72) Erfinder: GASSER, Ingo, A-6973 Höchst (AT)
(74) Vertreter: Torggler, Paul Norbert
(86) Internationale Anmeldenummer: PCT/AT2009/000065
(87) Internationale Veröffentlichungsnummer: WO 2009/108970

(56) Entgegenhaltungen:
- EP-A- 1 374 732
- WO-A-01/16451
- DE-U1-202006 003 901
- US-A1- 2003 221 370

## Beschreibung

Die vorliegende Erfindung betrifft eine Schubladenausziehführung mit einer Korpusschiene und einer Ladenschiene, an der wenigstens eine Schiene durch einen Möbelantrieb angetrieben wird, wobei der Möbelantrieb mit einer Antriebseinheit versehen ist, welche einen Elektromotor sowie eine um eine Achse drehbare Rolle aufweist, wobei die Rolle eine Fläche zum Anlegen oder Aufwickeln eines flexiblen Kraftübertragungsmittels aufweist.

Möbelantriebe mit Elektromotoren zählen bereits zum Stand der Technik. So zeigt beispielsweise die WO 2007/147180 eine Einzugsvorrichtung für eine Schublade, wobei ein Elektromotor über eine Antiebseinheit eine Rolle dreht und dabei ein Zugmittel auf die Rolle aufwickeit, wodurch die mit dem Zugmittel verbundene Schublade in Schließrichtung eingezogen wird. Ein Nachteil von gattungsgemäßen Möbelantrieben ist, dass die verwendeten Elektromotoren erst ab einer gewissen Drehzahl das volle Drehmoment zur Verfügung stellen können. Dies führt zu Problemen beim Anfahren und Abbremsen von Möbelteilen beispielsweise von Schubladen mittels eines gattungsgemäßen Möbelantriebs.

Aufgabe der Erfindung ist es, eine Schubladenausziehführung mit einem Möbelantrieb bereitzustellen, die über eine einfache Einrichtung verfügt, mit der das Anfahren und Abbremsen von einer mit dem Möbelantrieb bewegten Schüblade erleichtert wird.

Diese Aufgabe wir durch eine Schubladenausziehführung mit den Merkmalen des Anspruchs 1 gelöst.

Durch die im Kennzeichen des Anspruchs 1 definierte Maßnahme wird erreicht, dass aufgrund eines veränderlichen radialen Abstands in Drehrichtung der Fläche der Rolle, worauf ein flexibles Kraftübertragungsmittel angelegt oder aufgewickelt wird, eine zumindest teilweise spiralförmig ausgebildete Steuerkurve für das Kraftübertragungsmittel ausgebildet wird. Durch diese Steuerkurve ist es möglich, das nötige Drehmoment, welches der Möbelantrieb über das Kraftübertragungsmittel zum Bewegen des Möbelteiles aufbringen muss, gezielt steuerbar ist. ist beispielsweise der radiale Abstand der Fläche und damit der radiale Abstand der Steuerkurve gering, so ist auch das aufzubringende Drehmoment gering.

Damit kann der Elektromotor schneller seine optimale Drehzahl und damit sein volles Drehmoment zur Verfügung stellen.

In einer besonders bevorzugten Ausführungsform der Erfindung wird die Rolle selbst vom Elektromotor angetrieben. Durch die oben angeführte Maßnahme ist anfänglich ein geringeres Drehmoment zum Bewegen der Schublade notwendig, wodurch generell die Motorleistung bzw. die Motorgröße des Möbelantriebs reduziert werden kann.

Besonders vorteilhaft ist es, die Steuerkurve dahingehend auszubilden, dass am Beginn der Bewegung der radiale Abstand der Steuerkurve zur Drehachse minimal gehalten wird und dann langsam anwächst, bis er ein maximaler radialer Abstand erreicht wird. Durch diese Maßnahme kann der Motor schneller seine optimale Drehzahl erreichen. Des Weiteren kann es vorteilhaft sein, dass im weiteren Verlauf der Steuerkurve über die das Kraftübertragungsmittel an einer Fläche angelegt bzw. auf einer Fläche aufgewickelt wird, der radiale Abstand zur Drehachse der Rolle konstant gehalten wird. Es kann dabei vorgesehen sein, dass die Wickellänge der Länge des Kraftübertragungsmittels, beispielsweise eines Seiles oder Riemens, entspricht.

Besonders vorteilhafte Verläufe für die Steuerkurve sind beispielsweise spiralförmige Steuerkurven, wo die Zuwachsrate des radialen Abstands konstant ist, exzentrische Steuerkurven oder Ähnliches.

In einer Ausführungsform der Erfindung kann es vorgesehen sein, dass die Zuwachsrate mit der sich der radiale Abstand im Verlauf der Steuerkurve ändert nicht konstant ist. Es kann dabei vorteilhaft sein, dass die Zuwachsrate des radialen Abstands am Beginn der Steuerkurve besonders groß ist und sich dann im weiteren Verlauf der Steuerkurve verringert. Es kann aber auch vorgesehen sein, dass sich die Zuwachsrate des radialen Abstands der Steuerkurve im Verlauf der Steuerkurve vergrößert oder aber, dass der radiale Abstand zu Beginn der Steuerkurve eine geringe Zuwachsrate aufweist, dann im weiteren Verlauf der Steuerkurve stärker zunimmt und in einem darauf folgenden Bereich der Steuerkurve wieder geringere Zuwachsraten aufweist.

In einer besonders bevorzugten Ausführungsform der Erfindung ist vorgesehen, dass sich der radiale Abstand der Steuerkurve in einem ersten Bereich von einem minimalen Wert zu einem maximalen Wert vergrößert und in einem auf den ersten Bereich nachfolgenden zweiten Bereich konstant bleibt. Dies kommt der Konstruktion des Möbelantriebs der erfindungsgemäßen Schubladenausziehführung entgegen zumal nur zu Beginn einer Bewegungsänderung, also zum Anfahren und Abbremsen der Schublade, eine Drehmomentsteuerung von Nöten ist, während für den Großteil der Bewegung das nach Erreichen einer gewissen Drehzahl eines Elektromotors vorhandene konstante Drehmoment vollkommen ausreicht. Zudem kann durch eine derartige Steuerkurve mit einem zweiten Bereich mit konstantem radialem Abstand vermieden werden, dass die um eine Achse drehbare Rolle zu groß wird und sich nicht mehr für den Einbau in einen Möbelkorpus eignet.

In einer bevorzugten Ausführungsform der Erfindung ist diese Steuerkurve an einer Stirnseite der Rolle ausgebildet. Es kann aber auch möglich sein, dass die Steuerkurve an der Mantelfläche der Rolle ausgebildet ist. Dies ist insbesondere dann der Fall, wenn vorgesehen ist, dass das Kraftübertragungsmittel nicht mehrmals um die Rolle aufgewickeit wird.

Wie beim Anfahren, wo eine zu bewegende Schublade beschleunigt werden muss, sind auch beim Abbremsen einer bewegten Schublade größere Kräfte notwendig. Deshalb kann es vorgesehen sein, dass an der Rolle zumindest eine zweite, von der ersten getrennte, Steuerkurve ausgebildet ist. Hierbei kann es vorgesehen sein, dass die zweite Steuerkurve gegenläufig zur ersten Steuerkurve ausgebildet ist. Dies ist beispielsweise dann der Fall, wenn die Steuerkurve dadurch ausgebildet ist, dass der radiale Abstand der Fläche, an welcher das Kraftübertragungsmittel angelegt oder aufgewickelt wird, von einem maximalen Wert zu einem minimalen Wert verkleinert wird. Dabei kann während eines Bewegungsvorgangs des Möbelteils in einer Richtung das Kraftübertragungsmittel an einer ersten Steuerkurve aufgewickelt bzw. angelegt, während es an einer zweiten Steuerkurve abgewickelt bzw. abgelegt wird. Dabei ist zunächst beim Anfahren durch die erste Steuerkurve weniger Drehmoment nötig, während beim Abbremsen des Möbelteils durch die zweite Steuerkurve mehr Kraft zur Verfügung gestellt wird, das heißt es kommt an der ersten Steuerkurve bei Beginn des Bewegungsvorgangs der Schublade zu einer Beschleunigungsunterstützung, also zu einer Erleichterung für den Elektromotor, wogegen es an der anderen Steuerkurve gegen Ende der Bewegungsvorganges der Schublade zu einer Bremsunterstützung, also einer Dämpfung kommt. Bei einem Bewegungsvorgang in umgekehrte Richtung sind diese Brems- und Beschleunigungsunterstützung an der jeweils anderen Steuerkurve zu finden.

Es kann dabei vorgesehen sein, dass die zwei Steuerkurven an derselben Stirnseite oder an den gegenüberliegenden Stirnseiten der Rolle ausgebildet sind. Es kann vorgesehen sein, dass auf beiden Stirnseiten der Rolle je eine gegenläufige Steuerkurve ausgebildet ist. Andererseits kann es auch vorteilhaft sein, an beiden Stirnseiten dieselben Steuerkurven, also beispielsweise je zwei gegenläufige Steuerkurven, auszubilden. Das hat den Vorteil, dass bei Montage der Rolle die Anordnung der Stirnseiten unerheblich ist.

Schließlich ist in einem weiteren Ausführungsbeispiel vorgesehen, an den zwei gegenüberliegenden Stirnseiten Steuerkurven mit verschiedenen Drehmomentverläufen zu realisieren. Dabei können beispielsweise an jeder Stirnseite zwei gegenläufige Steuerkurven angeordnet sein. Die Steuerkurven, die an den zwei Stirnseiten angeordnet sind, können sich durch deren Zuwachsrate des radialen Abstandes von der Drehachse der Rolle unterscheiden.

Wie bereits oben erwähnt, kann das Kraftübertragungsmittel durch ein Seil oder einen Riemen ausgeführt sein. Es kann dabei vorgesehen sein, dass dieses Kraftübertragungsmittel mit zumindest einem Ende an der Rolle fixiert wird. Überdies kann es vorgesehen sein, dass das Kraftübertragungsmittel mit zwei Enden an der Rolle fixiert wird. Besonders vorteilhaft ist dies im Falle zweier gegenläufiger Steuerkurven. Während des Anfahrens wird das Kraftübertragungsmittel von seinem ersten Ende her aufgerollt und von seinem zweiten Ende her abgerollt.

Weitere vorteilhafte Ausführungen der Erfindung gehen aus den abhängigen Ansprüchen hervor.

Weitere Vorteile und Einzelheiten ergeben sich anhand der Figuren sowie der dazugehörigen Figurenbeschreibung. Dabei zeigen:
- Fig. 1a und 1b: eine erfindungsgemäße Schubladenausziehführung sowie eine Detailansicht,
- Fig. 2: eine Ausführungsform eines Möbelantriebs der erfindungsgemäßen Schubladenausziehführung,
- Fig. 3: eine Ausführungsform eines Möbelantriebs mit einer Vorrichtung zur Synchronisation des Antriebs der zwei Mittelschienen,
- Fig. 4a und 4b: eine Darstellung von Ausführungsformen von auf einer Rolle ausgebildeten Steuerkurven und
- Fig. 5a bis 5c: eine perspektivische Ansicht einer Ausführungsform eines Möbelantriebs sowie freigeschnittene Details davon.

Vorausgeschickt sei, dass mit einem Möbelantrieb sowohl ein Öffnen als auch ein Schließen der Schublade möglich ist. Dies wird im dargestellten Ausführungsbeispiel durch einen reversierbaren Elektromotor erreicht. Fig. 1 a zeigt eine Ausführungsform eines Möbelkorpus 1. Dabei wird durch einen Möbelantrieb 2 eine Schublade auf- und zubewegt. Fig. 1b zeigt eine vergrößerte Detailansicht des mit A markierten Ausschnitts, wo der Möbelantrieb 2 ersichtlich ist.

Fig. 2 zeigt eine Darstellung einer Ausführungsform des Möbelantriebs 2 der erfindungsgemäßen Schubladenausziehführung. Hierbei wird durch einen Elektromotor 3 über eine Antriebswelle (nicht dargestellt), auf der ein Zahnrad 4 sitzt, eine Rolle 5 angetrieben, die eine Fläche aufweist auf der ein Kraftübertragungsmittel, welches in diesem Ausführungsbeispiel durch einen Seilzug 26 mit einem ersten Seilende 8 gegeben ist, aufgewickelt bzw. angelegt. Auf einer ersten Stirnseite der Rolle 5 ist ein erstes Ende des Seils 8 fixiert. Auf dieser Stirnseite der Rolle 5 sind zwei Steuerkurven 6, 7 jeweils in einer Form einer Spirale ausgebildet. Im hier gezeigten Ausführungsbeispiel wird das Seil 8 entlang der Steuerkurve 6 auf- und abgewickelt. Ein zweites Ende des Seiles 9 ist an der gegenüberliegenden Stirnseite fixiert. Es kann hier vorgesehen sein, dass auch an der Stirnseite die dem Elektromotor 3 näher liegt eine oder mehrere Steuerkurven ausgebildet sind. Beispielsweise können auf beiden Stirnseiten dieselben Steuerkurven ausgebildet sein, sodass es unerheblich ist, wie die Stirnseiten der Rolle 5 auf der Antriebswelle angeordnet sind. Es kann aber auch vorgesehen sein, dass verschieden ausgeformte Steuerkurven an den zwei Stirnseiten ausgebildet sind, um verschiedene Drehmomentverläufe zu realisieren.

Fig. 3 zeigt dasselbe Ausführungsbeispiel des Möbelantriebs der erfindungsgemäßen Schubladenausziehführung. Der Elektromotor 3 treibt durch den Seilzug 26 eine erste Mittelschiene (hier nicht dargestellt) an. Über ein Zahnrad 10 und eine Welle 11 wird der Antrieb einer zweiten Mittelschiene (hier auch nicht dargestellt) synchronisiert. Es kann dabei vorgesehen sein, dass durch diese Welle ein zweiter Elektromotor synchronisiert wird oder dass über diese Welle 11 und eventuell weitere Zahnräder und ein weiteres flexibles Kraftübertragungsmittel, beispielsweise ein weiterer Seilzug, eine zweite Mittelschiene direkt angetrieben wird.

Die Fig. 4a und 4b zeigen Ausführungsformen von auf der Rolle 5 ausgebildeten Steuerkurven 6,7. Fig. 4a zeigt dabei eine erste Stirnseite der Rolle 5. In diesem Ausführungsbeispiel sind beide Seilenden 8, 9 an dieser Stirnseite fixiert und werden an den Steuerkurven 6, 7, die in Form einer Spirale ausgebildet sind, auf- bzw. abgerollt. In diesem Beispiel wird der Seilzug 26 vom Seilende 8 her beim Öffnen einer Schublade entlang der Steuerkurve 6 aufgerollt, wodurch aufgrund des anfänglich geringeren Radialabstandes zur Drehachse 25 der Rolle 5 ein geringeres Drehmoment nötig ist. Während des Aufrollvorganges wächst dieser Radialabstand an, um dann, wenn der Elektromotor mit einer höheren Drehzahl arbeitet, den größtmöglichen Wert zu erreichen. Gleichzeitig wird ein zweites Seilende 9 an der anderen Steuerkurve 7 abgerollt. Beim Übergang in den Bereich des variablen Radialabstandes ergibt sich dabei eine Dämpfung, im oben genannten Beispiel also eine Öffnungsdämpfung der Schublade. Wird die Schublade, wieder geschlossen, so wird das zweite Seilende 9 entlang der Steuerkurve 7 aufgerollt. Dabei ergeben sich die umgekehrten Effekte, d.h. beim Anfahren aus dem Öffnungszustand der Schublade ist aufgrund des geringeren Radialabstands zur Drehachse 25 ein geringeres Drehmoment nötig und beim abrollen des Seilendes 8 an der Steuerkurve 6 ergibt sich eine Dämpfung, also eine Öffnungsdämpfung. In Fig. 4b ist die gegenüberliegende Stirnseite der Rolle 5 dargestellt. Hierbei sind zwei andere spiralförmige Steuerkurven 12, 13 dargestellt, die über eine geringere Steigungsrate verfügen. Durch Ummontieren der Rolle 5, wodurch die Stirnseiten der Rolle 5 auf der Antriebswelle umgekehrt angeordnet sind, kann dadurch ein anderer Drehmomentverlauf realisiert werden.

Die Fig. 5a bis 5c zeigen die perspektivische Ansicht des Möbelantriebs der erfindungsgemäßen Schubladenausziehführung mitsamt einer möglichen Ausführungsform seiner Befestigung. Dabei sind die zwei Seilenden 8, 9 eines Seilzuges 26 über zwei Mitnehmer 17, 18 an der Mittelschiene 16 fixiert. Es kann auch vorgesehen sein, den Seilzug 26 als Endlosseil auszuführen. Wie in der Detailzeichnung aus Fig. 5b ersichtlich ist, verläuft dabei der Seilzug 26 über zwei Umlenkrollen 14. In Fig. 5c sind zusätzlich zwei Befestigungslappen 20, 21 der Korpusschiene 15 sowie die Ladenschiene 19 gezeigt. Die Mittelschiene 16 und die Ladenschiene 19 sind in bekannter Weise durch eine Zwangssteuerung miteinander verbunden, sodass eine Bewegung der Mittelschiene 16 eine entsprechende Bewegung der Ladenschiene 19 zur Folge hat. Die Mittelschiene 16 selbst wird über die Mitnehmer 17 und 18 angetrieben, über welche der Seilzug 26 die Mittelschiene 6 mit der Rolle 5 über die Steuerkurven 6, 7 verbindet.

Es versteht sich von selbst, dass die erfindungsgemäße Schubladenausziehführung nicht auf die in den Figuren dargestellten Ausführungsbeispiele beschränkt ist noch durch diese eingeschränkt werden soll.

## Patentansprüche

1. Schubladenausziehführung mit einer Korpusschiene (15) und einer Ladenschiene (19), an der wenigstens eine Schiene durch einen Möbelantrieb (2) angetrieben wird, wobei der Möbelantrieb (2) mit einer Antriebseinheit versehen ist, welche einen Elektromotor (3) sowie eine um eine Achse drehbare Rolle (5) aufweist, wobei die Rolle (5) eine Fläche zum Anlegen oder Aufwickeln eines flexiblen Kraftübertragungsmittels (26) aufweist, **dadurch gekennzeichnet, dass** sich der radiale Abstand der Fläche in Drehrichtung der Rolle (5) zur Bildung einer zumindest teilweise spiralförmig ausgebildeten Steuerkurve (6,7) für das Kraftübertragungsmittel (26) ändert.

2. Schubladenausziehführung nach Anspruch 1, **dadurch gekennzeichnet, dass** die Rolle (5) durch den Elektromotor (3) angetrieben wird.

3. Schubladenausziehführung nach Anspruch 1 oder Anspruch 2, **dadurch gekennzeichnet, dass** sich der radiale Abstand der Steuerkurve (6,7) von einem ersten Bereich mit minimalem radialen Abstand hin zu einem zweiten Bereich mit maximalem radialen Abstand vergrößert.

4. Schubladenausziehführung nach einem der Ansprüche 1 bis 3, **dadurch gekennzeichnet, dass** die Zuwachsrate mit der der radiale Abstand der Steuerkurve (6,7) zunimmt sich im Verlauf der Steuerkurve (6,7) ändert.

5. Schubladenausziehführung nach einem der Ansprüche 1 bis 4, **dadurch gekennzeichnet, dass** sich der radiale Abstand der Steuerkurve (6,7) in einem ersten Bereich von einem minimalen Wert zu einem maximalem Wert vergrößert und in einem auf den ersten Bereich anschließenden zweiten Bereich im Wesentlichen konstant bleibt.

6. Schubladenausziehführung nach einem der Ansprüche 1 bis 5, **dadurch gekennzeichnet, dass** die Steuerkurve (6,7) an einer Mentelfläche der Rolle (5) ausgebildet ist.

7. Schubladenausziehführung nach einem der Ansprüche 1 bis 6, **dadurch gekennzeichnet, dass** die Steuerkurve (6,7) an einer Stirnseite der Rolle (5) ausgebildet ist.

8. Schubladenausziehführung nach einem der Ansprüche 1 bis 7, **dadurch gekennzeichnet, dass** die Rolle (5) zwei getrennte Steuerkurven (6,7) aufweist.

9. Schubladenausziehführung nach Anspruch 8, **dadurch gekennzeichnet, dass** sich der radiale Abstand der zwei Steuerkurven (6,7) gegenläufig ändert.

10. Schubladenausziehführung nach Anspruch 8 oder 9, **dadurch gekennzeichnet, dass** die zwei Steuerkurven (6,7) an unterschiedlichen Stirnseiten der Rolle (5) ausgebildet sind.

11. Schubladenausziehführung nach einem der Ansprüche 1 bis 10, **dadurch gekennzeichnet, dass** ein Kraftübertragungsmittel (26), beispielsweise ein Seil oder ein Riemen, mit zumindest einem Ende (8,9) an der Rolle fixiert ist.

12. Möbelkorpus (1) mit einer Schubladenausziehführung nach einem der Ansprüche 1 bis 11.

## Claims

1. A drawer extension guide comprising a carcass rail (15) and a drawer rail (19), on which at least one rail is driven by a furniture drive (2), wherein the furniture drive (2) is provided with a drive unit which comprises an electric motor (3) and a roller (5) which is rotatable about an axis, wherein the roller (5) has a surface for applying or winding up a flexible force transmission means (26), **characterised in that** the radial spacing of the surface changes in the direction of rotation of the roller (5) for forming a control cam (6, 7) being of an at least partially spiral configuration for the force transmission means (26).

2. A furniture drive as set forth in claim 1, **characterised in that** the roller (5) is driven by the electric motor (3).

3. A furniture drive as set forth in claim 1 or claim 2, **characterised in that** the radial spacing of the control cam (6, 7) increases from a first region of minimum radial spacing to a second region of maximum radial spacing.

4. A furniture drive as set forth in one of claims 1 through 3, **characterised in that** the rate of increase at which the radial spacing of the control cam (6, 7) increases changes in the course of the control cam (6, 7).

5. A furniture drive as set forth in one of claims 1 through 4, **characterised in that** the radial spacing of the control cam (6, 7) increases in a first region from a minimum value to a maximum value and remains substantially constant in a second region following the first region.

6. A furniture drive as set forth in one of claims 1 through 5, **characterised in that** the control cam (6, 7) is provided at a peripheral surface of the roller (5).

7. A furniture drive as set forth in one of claims 1 through 6, **characterised in that** the control cam (6, 7) is provided at an end of the roller (5).

8. A furniture drive as set forth in one of claims 1 through 7, **characterised in that** the roller (5) has two separate control cams (6, 7).

9. A furniture drive as set forth in one of claims 1 through 8, **characterised in that** the radial spacing of the two control cams (6, 7) changes in opposite relationship.

10. A furniture drive as set forth in claim 9 or claim 10, **characterised in that** the two control cams (6, 7) are provided at different ends of the roller (5).

11. A furniture drive as set forth in one of claims 1 through 10, **characterised in that** a force transmission means (26), for example a cable or a belt, is fixed with at least one end (8, 9) to the roller.

12. A furniture carcass (1) comprising a drawer extension guide as set forth in one of claims 1 through 11.

## Revendications

1. Glissière de tiroir avec un rail de corps (15) et un rail de tiroir (19) sur lequel au moins un rail est entraîné par un mécanisme d'entraînement pour meuble (2), le mécanisme d'entraînement pour meuble (2) étant muni d'une unité d'entraînement qui présente un moteur électrique (3) ainsi qu'un galet (5) pouvant tourner autour d'un axe, le galet (5) présentant une surface pour la pose ou l'enroulement d'un moyen de transmission de force (26) flexible, **caractérisée en ce que** l'écart radial de la surface dans le sens de rotation du galet (5) varie pour la formation d'une courbe de commande (6, 7), constituée au moins partiellement en forme de spirale, pour le moyen de transmission de force (26).

2. Glissière de tiroir selon la revendication 1, **caractérisée en ce que** le galet (5) est entraîné par le moteur électrique (3).

3. Glissière de tiroir selon la revendication 1 ou la revendication 2, **caractérisée en ce que** l'écart radial de la courbe de commande (6, 7) grandit à partir d'une première zone avec un écart radial minimal jusqu'à une deuxième zone avec un écart radial maximal.

4. Glissière de tiroir selon une des revendications 1 à 3, **caractérisée en ce que** le taux de croissance selon lequel l'écart radial de la courbe de commande (6, 7) augmente varie le long de la courbe de commande (6, 7).

5. Glissière de tiroir selon une des revendications 1 à 4, **caractérisée en ce que** l'écart radial de la courbe de commande (6, 7) dans une première zone grandit à partir d'une valeur minimale jusqu'à une valeur maximale et demeure essentiellement constant dans une deuxième zone adjacente à la première zone.

6. Glissière de tiroir selon une des revendications 1 à 5, **caractérisée en ce que** la courbe de commande (6, 7) est constituée sur une surface latérale du galet (5).

7. Glissière de tiroir selon une des revendications 1 à 6, **caractérisée en ce que** la courbe de commande (6, 7) est constituée sur un côté frontal du galet (5).

8. Glissière de tiroir selon une des revendications 1 à 7, **caractérisée en ce que** le galet (5) présente deux courbes de commande (6, 7) séparées.

9. Glissière de tiroir selon la revendication 8, **caractérisée en ce que** l'écart radial des deux courbes de commande (6, 7) varie en sens opposé.

10. Glissière de tiroir selon la revendication 8 ou 9, **caractérisée en ce que** les deux courbes de commande (6, 7) sont constituées sur différents côtés frontaux du galet (5).

11. Glissière de tiroir selon une des revendications 1 à 10, **caractérisée en ce qu'**un moyen de transmission de force (26), par exemple un câble ou une courroie, est fixé par au moins une extrémité (8, 9) sur le galet (5).

12. Corps de meuble (1) avec une glissière de tiroir selon une des revendications 1 à 11.
